# FASCICULE DE BREVET EUROPEEN

(11) **EP 0 392 923 B1**
(45) Date de publication et mention de la délivrance du brevet: **12.08.1992**
(21) Numéro de dépôt: 90400989.1
(22) Date de dépôt: 11.04.1990
(51) Int. Cl.: E04H 17/16, E01F 8/00, E04B 2/72

(54) **Palissade en éléments de profilé**
Palissade, zusammengestellt aus Profilelementen
Palisade constituted of profile elements

(30) Priorité: 12.04.1989 FR 8904803
(43) Date de publication de la demande: 17.10.1990
(73) Titulaire: SOUDURE OUTILLAGE PROTECTION Société dite:, F-93500 Pantin (FR)
(72) Inventeur: Gedeau, Jacques, F-95270 Viarmes (FR)

(56) Documents cités:
- BE-A- 525 135
- FR-A- 581 238
- FR-A- 2 095 299
- US-A- 3 303 622

## Description

L'invention se rapporte à une palissade en éléments de profilé assemblés; elle a plus particulièrement pour objet de proposer une palissade facile à monter et dont la structure empêche l'affichage sauvage.

Dans les agglomérations, la prolifération de l'affichage sauvage pose des problèmes de propreté. En outre, en période électorale, certains candidats peuvent être défavorisés si l'affichage prolifère sur des surfaces non réservées à cet effet.

Par ailleurs, le document BE-A-525 135 décrit un profilé destiné à former une paroi lorsqu'il est fixé à une ossature rigide et correspondant au préambule de la revendication 1. Le document FR-A-581 238 décrit une structure de palplanche.

L'un des objets de l'invention est de proposer une palissade en éléments de profilé, sur laquelle l'affichage devient impossible.

Un autre objet de l'invention est de proposer une palissade facile à monter et dont les éléments soient facilement récupérables.

Dans cet esprit, l'invention concerne une palissade constituée de l'assemblage bord à bord d'un même type de profilé non plan, chaque profilé comportant sur ses bords longitudinaux des rainures conformées pour pouvoir s'assembler avec des rainures d'autres profilés voisins semblables, caractérisée en ce que ledit profilé étant en matériau semi-rigide, lesdites rainures prévues sur les deux bords longitudinaux d'un tel profilé comportent chacune une aile longitudinale à profil en U agencée pour pouvoir s'engager dans une aile semblable d'un profilé voisin et une lèvre de retenue s'étendant au voisinage de l'ouverture de l'aile à profil en U et masquant en partie cette ouverture et en ce que les deux bords longitudinaux ainsi conformés sont opposés dos à dos de façon que lesdites rainures s'ouvrent latéralement vers l'extérieur du profilé considéré approximativement en direction du plan d'extension de la palissade et en ce qu'elle comporte en outre des socles comportant, chacun, une fente, verticale, ouverte longitudinalement à la partie supérieure dudit socle et dans laquelle sont engagés des éléments de profilés assemblés.

Avantageusement les socles sont en matériau relativement dense, susceptibles de reposer sur le sol d'une façon stable par leur propre poids.

L'invention sera mieux comprise et d'autres avantages de celle-ci apparaîtront plus clairement à la lumière de la description qui va suivre d'un mode de réalisation actuellement préféré d'une palissade conforme à son principe, donnée uniquement à titre d'exemple et faite en référence au dessin annexé, dans lequel :
- la figure 1 est une vue générale en perspective d'une palissade conforme à l'invention;
- la figure 2 est une vue en bout, à plus grande échelle, de deux éléments de palissade assemblés bord à bord; et
- la figure 3 est une vue en perspective d'un socle.

En se reportant au dessin, on voit que la palissade se compose essentiellement d'éléments 11 d'un même type de profilé, ici à profil globalement en forme de V légèrement tronqué à son sommet. Ce profilé est muni, sur ses bords longitudinaux, de rainures 12 conformées pour pouvoir s'assembler avec des rainures semblables, lesquelles appartiennent bien entendu à des éléments voisins de même type. L'assemblage est illustré à la figure 2. Pour ce qui concerne chaque élément de profilé, les deux rainures 12 sont symétriques et comportent, chacune, une aile longitudinale 14 à profil en U et une lèvre de retenue 16 s'étendant au voisinage de l'ouverture de l'aile à profil en U et masquant en partie cette ouverture. Les éléments 11 sont assemblés (fig. 2) de façon à définir une succession de dièdres formant la palissade. Les éléments 11 sont en matière plastique semi-rigide. Une fois assemblés, ils sont emboîtés dans des socles 18. Un tel socle, représenté à la figure 3, se présente sous la forme d'un tronçon rectiligne à profil trapézoïdal, en matériau relativement dense, par exemple en caoutchouc massif ou matériau analogue. Il peut ainsi reposer sur le sol par son propre poids. Il comporte néanmoins des trous 19, à sa partie inférieure, pour une fixation plus assurée à l'aide de tirants ou tiges métalliques enfoncés dans le sol. Le socle 18 comporte une fente 20 s'étendant sur toute sa longueur et dans laquelle sont engagés des éléments de profilé assemblés. La largeur de la fente est de préférence légèrement inférieure à la distance d indiquée à la figure 2 et représentant l'épaisseur hors tout de la palissade. De cette façon, on déforme légèrement les éléments au montage, ce qui crée une contrainte élastique assurant le maintien des éléments assemblés dans le socle. On pourrait aussi envisager que certains socles soient courbes au lieu d'être rectilignes, ce qui permettrait, en les alignant judicieusement au sol avec des éléments rectilignes, de donner toute forme voulue à la palissade. A sa partie supérieure, le socle comporte au moins un trou 24 permettant d'y adapter une petite balise 25 munie de moyens réfléchissants. A la partie supérieure de la palissade, les extrémités des éléments de profilé assemblés sont coiffés par des éléments de profilé en U 28, formant main courante. Un tel élément de profilé est simplement emboîté à force à la partie supérieure de la palissade.

## Revendications

1. Palissade constituée de l'assemblage bord à bord d'un même type de profilé non plan, chaque profilé comportant sur ses bords longitudinaux des rainures (12) conformées pour pouvoir s'assembler avec des rainures d'autres profilés voisins semblables, caractérisée en ce que ledit profilé étant en matériau semi-rigide, lesdites rainures (12) prévues sur les deux bords longitudinaux d'un tel profilé comportent chacune une aile longitudinale (14) à profil en U agencée pour pouvoir s'engager dans une aile semblable d'un profilé voisin et une lèvre de retenue (16) s'étendant au voisinage de l'ouverture de l'aile à profil en U et masquant en partie cette ouverture et en ce que les deux bords longitudinaux ainsi conformés sont opposés dos à dos de façon que lesdites rainures s'ouvrent latéralement vers l'extérieur du profilé considéré approximativement en direction du plan d'extension de la palissade et en ce qu'elle comporte en outre des socles (18) comportant, chacun, une fente (20), verticale, ouverte longitudinalement à la partie supérieure dudit socle et dans laquelle sont engagés des éléments de profilés assemblés.

2. Palissade selon la revendication 1, caractérisée en ce que lesdits éléments de profilé sont en matière plastique.

3. Palissade selon l'une des revendications précédentes, caractérisée en ce que lesdits socles (18) sont en matériau relativement dense.

4. Palissade selon l'une des revendications précédentes, caractérisée en ce qu'un tel socle a la forme d'un tronçon rectiligne à profil trapézoïdal.

5. Palissade selon la revendication 3 ou 4, caractérisée en ce que des balises (25) munies de moyens réfléchissants sont montées sur lesdits socles.

6. Palissade selon l'une des revendications précédentes, caractérisée en ce que des éléments de profilé (11) assemblés sont coiffés par un élément de profilé formant main courante (28), par exemple à profil en U, emboîté sur les extrémités supérieures desdits éléments de profilé assemblés.

## Patentansprüche

1. Zaun, bestehend aus der Stoßverbindung eines gleichen, nicht ebenen Profiltyps, wobei jedes Profil an seinen Längsrändern Nuten (12) hat, die so ausgebildet sind, daß sie nicht mit den Nuten anderer, ähnlicher benachbarter Profile verbinden lassen, dadurch gekennzeichnet, daß das besagte Profil aus halbstarrem Material ist und die besagten Nuten (12), die an beiden Längsrändern eines solchen Profils vorgesehen sind, jeweils einen Längsflügel (14) mit U-Profil enthalten, das so ausgestattet ist, daß ein ähnlicher Flügel eines benachbarten Profils darin eingreifen kann, und eine Haltelippe (16), die sich neben der Öffnung des U-förmigen Flügels befindet und diese Öffnung teilweise überdeckt und dadurch, daß die beiden so gebildeten Längsränder einander gegenüber gestellt sind, so daß sich die besagten Nuten seitlich nach außen zu den betrachtetem Profil hin ungefähr in Richtung der Ausdehnungsebene des Zaunes öffnen, und dadurch, daß sie außerdem Sockel (18) enthält, die jeweils einen senkrechten Schlitz (20) enthalten, der in Längsrichtung am oberen Teil des besagten Sockels geöffnet ist und in den die verbundenen Profilelemente eingeführt werden.

2. Zaun nach Anspruch 1, dadurch gekennzeichnet, daß die besagten Profilelemente aus Kunststoff sind.

3. Zaun nach einem der vorangehenden Ansprüche, dadurch gekennzeichnet, daß die besagten Sockel (18) aus verhältnismäßig dichtem Werkstoff sind.

4. Zaun nach einem der vorangehenden Ansprüche, dadurch gekennzeichnet, daß ein solcher Sockel die Form eines geradlinigen Abschnitts mit trapezförmigen Profil aufweist.

4. Zaun nach Anspruch 3 oder 4, dadurch gekennzeichnet, daß auf besagtem Sockel Baken (25) mit reflektierenden Mitteln montiert sind.

6. Zaun nach einem der vorangehenden Ansprüche, dadurch gekennzeichnet, daß, montierte Profilelemente (11) durch ein Profilelement abgedeckt sind, das einen Handlauf bildet (28), z.B. ein U-förmiges Profil, das auf die oberen Enden der besagten montierten Profilelemente aufgesteckt ist.

## Claims

1. Fence composed on an edge-to-edge assembly of non-flat sections of the same type, each section having along its longitudinal edges grooves (12) shaped to allow assembly with the grooves of other similar neighbouring sections, characterized in that, said section being in a semi-rigid material, said grooves (12) practised along the longitudinal edges of such a section comprise, each, a longitudinal flange (14) of U-shaped profile arranged to fit into a similar flange of its neighbouring section and a retaining lip (16) extending near the aperture of the U-shaped flange and partly masking this aperture and in that the two longitudinal edges thus shaped are set opposite one another in such way that the said grooves open laterally outwardly from the particular section approximately in the direction of the extension plane of the fence and in that it additionnally includes stands (18) each comprising a vertical slot (20) emerging longitudinally on the top surface of said stand and into which assembled sections are inserted.

2. Fence according to claim 1, characterized in that the said sections are in a plastic material.

3. Fence according to one of the previous claims, characterized in that the said stands (18) are made of a relatively dense material.

4. Fence according to one of the previous claims, characterized in that such a stand has the shape of a straight section of trapezoid profile.

5. Fence according to claim 3 or 4, characterized in that markers (25) equipped with reflecting means are mounted on said stands.

6. Fence according to one of the previous claims, characterized in that some assembled sections (11) are surmounted by a sectional element forming a hand rail (28), for instance a U-shaped section, interlocking onto the top end of the said assembled sections.
